# DEMANDE DE BREVET EUROPEEN

(11) **EP 1 900 399 A1**
(43) Date de publication de la demande: **19.03.2008**
(21) Numéro de dépôt: 07016444.7
(22) Date de dépôt: 22.08.2007
(51) Int. Cl.: A63C 9/00, A43C 11/14

(54) **Article comprenant un lien de retenue ou de serrage d'un pied ou d'une chaussure avec aimant**

(30) Priorité: 13.09.2006 FR 0608054
(71) Demandeur: Salomon S.A., 74370 Metz-Tessy (FR)
(72) Inventeur: Merino, Jean-Francois, 74330 Epagny (FR); Joire, Jérémie, 74000 Annecy (FR)

(57) **Abrégé**

Article (1) comprenant un lien (50, 51) de retenue ou de serrage d'un pied ou d'une chaussure, le lien (50, 51) comprenant une première portion (52), une deuxième portion (53), et un mécanisme de serrage (80) solidarisé à la deuxième portion (53).

L'article (1) comprend un moyen d'attraction de la première portion (52) vers le mécanisme de serrage (80).

## Description

L'invention se rapporte au domaine des articles de sport comprenant un lien de retenue ou de serrage d'un pied ou d'une chaussure. L'invention concerne plus particulièrement un dispositif de retenue d'un pied ou d'une chaussure sur un engin de sport, ou une chaussure en tant que telle.

De tels articles sont utilisés pour 1a pratique de sports divers, tels que des sports de glisse, de roulage, ou de marche. Il peut s'agir de surf sur neige ou snowboard, de ski sur neige ou sur eau, de raquette à neige, de patin à roues, de marche, ou autre.

Dans le cas d'un dispositif de retenue d'une chaussure sur une planche de snowboard, un lien comprend généralement une première portion, une deuxième portion, et un mécanisme de serrage solidarisé à la deuxième portion. Le mécanisme de serrage peut comprendre un cliquet. La longueur du lien est ajustée en déplaçant la première portion par rapport à la deuxième à l'aide du mécanisme de serrage. Pour ce faire, un levier du mécanisme permet de raccourcir le lien, le cliquet empêchant un allongement quand le levier n'agit pas. En cas de nécessité l'allongement du lien, ou son ouverture par séparation de la première portion et de la deuxième, est obtenu en agissant sur le cliquet à l'aide d'un bouton de libération. Cette opération est un acte voulu par un utilisateur du dispositif, c'est-à-dire par une personne qui pratique le snowboard et qui veut soit réduire la tension du lien, soit libérer une chaussure du dispositif de retenue.

Bien entendu l'utilisateur peut, à l'inverse, chercher à refermer le lien. Dans ce cas, il doit introduire une extrémité libre de la première portion du lien dans le mécanisme de serrage. Il suffit pour cela de prendre chaque portion avec une main, puis d'effectuer une manoeuvre d'approche. Après l'introduction de l'extrémité libre, dans le mécanisme de serrage, une action sur le levier entraîne un raccourcissement du lien.

Il est apparu que la mise en place de l'extrémité libre, dans le mécanisme de serrage, n'est pas toujours facile. En effet, il faut ajuster la trajectoire de l'extrémité libre, sachant que celle-ci est vue de côté ou de dessus par l'utilisateur. De plus ce dernier utilise souvent des gants, lesquels altèrent la dextérité. Encore le lien présente souvent des portions en matière plastique assez résistantes en torsion, ce qui gêne l'introduction dans le mécanisme. Les erreurs de positionnement sont donc assez fréquentes. En d'autres termes, la mise en place de l'extrémité libre est aléatoire. De plus l'utilisateur doit effectuer des mouvements des mains pour rapprocher la première portion et le mécanisme de serrage l'une vers l'autre. Ces mouvements sont parfois délicats, à cause du manque de visibilité de l'extrémité libre au moment où elle est approchée du mécanisme de serrage. Les formes respectives des pièces réduisent la visibilité. L'engagement de l'extrémité libre dans le mécanisme de serrage, ou son introduction, est donc en pratique une opération complexe et longue.

C'est pourquoi l'invention a notamment pour but de faciliter la mise en place de l'extrémité libre de la première portion dans le mécanisme de serrage d'un lien.

L'invention a également pour buts de garantir la mise en place de l'extrémité libre, de guider l'extrémité libre vers le mécanisme de serrage, de simplifier la mise en place, et de rendre cette dernière plus rapide.

Pour ce faire l'invention propose un article comprenant un lien de retenue ou de serrage d'un pied ou d'une chaussure, le lien comprenant une première portion, une deuxième portion, et un mécanisme de serrage solidarisé à la deuxième portion.

L'article selon l'invention est caractérisé par le fait qu'il comprend un moyen d'attraction de la première portion vers le mécanisme de serrage.

Le moyen d'attraction attire l'extrémité libre de la première portion du lien vers le mécanisme de serrage. Ainsi l'extrémité libre est sollicitée vers, et/ou contre, le mécanisme de serrage. Cela maintient la première portion en position d'introduction. En d'autres termes la mise en place de l'extrémité libre est facilitée, puisqu'il n'est plus nécessaire de tâtonner pour positionner correctement l'extrémité libre. Le moyen d'attraction améliore, voire garantit, la mise en place de l'extrémité libre de la première portion. Le moyen d'attraction guide ou attire l'extrémité libre vers le mécanisme de serrage, malgré un éventuel manque de visibilité pour l'utilisateur. En pratique l'engagement de l'extrémité libre, pour l'article selon l'invention, est plus simple et plus rapide que pour un article selon l'art antérieur.

D'autres caractéristiques et avantages de l'invention seront mieux compris à l'aide de la description qui va suivre, en regard du dessin annexé illustrant, selon des formes de réalisation non limitatives, comment l'invention peut être réalisée, et dans lequel :
- la figure 1 est une vue en perspective avant d'un dispositif de retenue d'un pied ou d'une chaussure sur une planche de snowboard, dans un cas où des liens du dispositif sont fermés, selon une première forme de réalisation de l'invention,
- la figure 2 est une coupe selon II-II de la figure 1,
- la figure 3 est une vue agrandie et partielle de la figure 2,
- la figure 4 est une coupe selon IV-IV de la figure 3,
- la figure 5 est une vue partielle de dessus d'une extrémité libre d'une portion de lien, pour le dispositif de la figure 1,
- la figure 6 est une coupe similaire à la figure 2, dans un cas où l'extrémité libre d'une portion de lien est attirée vers un mécanisme de serrage,
- la figure 7 est une coupe similaire à la figure 6, selon une deuxième forme de réalisation de l'invention,
- la figure 8 est une vue en perspective avant d'une chaussure, selon une troisième forme de réalisation de l'invention.

Bien que des formes de réalisation décrites se rapportent à un dispositif de retenue d'un pied ou d'une chaussure sur un engin de sport, il doit être compris qu'elles s'appliquent aussi à d'autres articles comme évoqués avant.

La première forme de réalisation est présentée à l'aide des figures 1 à 6.

Comme on le voit sur la figure 1, un article de sport 1 ou dispositif de retenue permet la retenue temporaire sur un engin 2 d'une chaussure non représentée. L'engin 2 est par exemple une planche destinée à la pratique du snowboard.

Bien entendu, bien que le dispositif 1 se rapporte plutôt au domaine du snowboard, il doit être compris qu'il s'applique aussi à d'autres domaines comme évoqués avant.

De manière connue, le dispositif de retenue 1 comprend une embase 3 qui s'étend longitudinalement entre une extrémité arrière 4 et une extrémité avant 5.

L'embase 3 présente une face supérieure 6 prévue pour être en regard de la semelle de la chaussure, et une face inférieure 7 prévue pour être au-dessus de la planche 2.

L'embase 3 est retenue à la planche 2 par un moyen représenté sous la forme d'un disque 10, lui-même retenu à la planche 2 par des vis 11.

Bien entendu, d'autres moyens de retenue de l'embase 3 pourraient être prévus.

L'embase 3 est bordée latéralement par un flasque latéral 12 et par un flasque médial 13. Chacun des flasques 12, 13 est une pièce qui forme respectivement une partie latérale ou médiale du dispositif 1 pour délimiter une zone d'accueil 14 de la chaussure. Lorsque cette dernière est en place sur le dispositif 1, les flasques 12, 13 longent la semelle latéralement. Bien entendu, il pourrait être prévu autre chose que les flasques 12, 13 pour former les parties latérale et médiale. Par exemple de simples butées latérale et médiale pourraient convenir.

De préférence, l'embase 3 et les flasques 12, 13 forment une pièce monobloc réalisée par exemple en matière synthétique. Cependant il pourrait être prévu que les flasques soient des pièces solidarisées à l'embase par tout moyen, tel qu'un collage, une soudure, un vissage, un emboîtement, ou autre.

Le dispositif 1 comprend aussi un élément d'appui arrière 20, pour que l'utilisateur puisse prendre des appuis arrière avec le bas de jambe.

Selon la première forme de réalisation décrite de l'invention, l'élément d'appui arrière 20 est associé aux flasques 12,13, par exemple au moyen d'une articulation 28. Cette dernière est orientée sensiblement selon un axe transversal 29 du dispositif 1. L'articulation 28 peut comprendre tout composant tel qu'une vis, un rivet, une rondelle, un écrou, un tourillon, ou autre.

L'articulation 28 autorise un mouvement de rapprochement de l'élément d'appui arrière 20 vers l'embase 3. Un avantage qui en découle est de faciliter le rangement.

Le dispositif de retenue 1 comprend aussi une butée 35 qui limite la rotation vers l'arrière de l'élément d'appui éponyme 20.

Il est également prévu deux liens pour retenir de façon amovible la chaussure sur l'embase 4, entre les flasques 12, 13, dans la zone d'accueil 14.

Un premier lien 50 se situe vers l'avant, au niveau de l'articulation métatarsophalangienne quand le pied est retenu. Un deuxième lien 51 se situe vers l'arrière, au niveau du cou-de-pied quand le pied est retenu.

Chacun des liens 50, 51 s'étend transversalement entre les flasques 12, 13.

Bien entendu, il pourrait être prévu un nombre de liens différent.

Pour des raisons de commodité un seul des liens 50, 51 est décrit ci-après, par exemple le deuxième. Cependant il doit être compris que ce qui s'applique au deuxième 51 peut être valable pour le premier 50.

Comme on le comprend notamment à l'aide des figures 1, 2 et 6, le lien 51 comprend une première portion 52, une deuxième portion 53, et un premier moyen de liaison 54 des portions.

La première portion 52 s'étend longitudinalement entre une extrémité d'attache 55 et une extrémité libre 56. L'extrémité d'attache 55 est solidarisée au flasque latéral 12 par exemple à l'aide d'une articulation 57 d'axe 58. L'articulation 57 peut comprendre tout élément tel qu'une vis, un écrou, un rivet, ou autre.

La deuxième portion 53 quant à elle s'étend longitudinalement entre une extrémité d'attache 65 et une extrémité libre 66. L'extrémité d'attache 65 est solidarisée au flasque médial 13 par exemple à l'aide d'une articulation 67 d'axe 68. Là encore l'articulation 67 peut comprendre tout élément tel qu'une vis, un écrou, un rivet, ou autre.

Selon la première forme de réalisation décrite, la deuxième portion 53 est réglable en longueur. Pour cela la deuxième portion 53 comprend par exemple un tronçon d'attache 69, du côté de l'extrémité d'attache 65, ainsi qu'un tronçon de couverture 70, du côté de l'extrémité libre 66. Un moyen de réglage relie l'un à l'autre les tronçons 69, 70 de manière réglable. Ce moyen comprend par exemple une liaison vis-écrou 71, mais bien entendu d'autres structures de liaison pourraient convenir.

Les axes 58, 68 des deux articulations 57, 67 sont orientés sensiblement transversalement par rapport au dispositif 1, ce qui permet au lien 51 de couvrir uniformément la chaussure.

Le premier moyen de liaison 54 est prévu pour relier de façon amovible la deuxième portion 53 à la première portion 52, l'extrémité libre 56 de la première portion 52 étant au-dessus de la deuxième portion 53. Ce moyen 54 comprend par exemple un mécanisme de serrage à cliquet 80 solidarisé à la deuxième portion 53, au niveau de l'extrémité libre 66 de cette dernière. Le moyen de liaison 54 comprend également une série de dents 81 conformées sur la première portion 52. Les dents 81 se répartissent depuis l'extrémité libre 56 jusqu'à proximité de l'articulation 57.

La première portion 52 est réalisée par exemple sous la forme d'une crémaillère, faite à partir d'une matière plastique. Les dents 81 et l'âme 82 de la première portion 52 forment de préférence une pièce monobloc.

Le mécanisme de serrage 80 est vu de côté par exemple sur la figure 2. Il comprend une embase 83 en forme de U prévue pour guider la première portion 52. L'embase 83 comprend un premier flasque 84 et un deuxième flasque 85 reliés par un pont 86.

L'embase 83 est solidarisée à la deuxième portion 53 par exemple à l'aide d'un rivet d'axe 87.

Le mécanisme de serrage 80 comprend un cliquet 90 articulé selon un axe 91 entre les flasques 84, 85. Un moyen élastique non représenté, tel qu'un ressort, sollicite en permanence le cliquet 90 de façon qu'une zone de retenue 92 du cliquet soit poussée vers le pont 86. La zone de retenue 92 est représentée sous la forme d'une dent.

Un levier d'entraînement 93 comprend d'une part une extrémité de manutention 94, et d'autre part une extrémité d'entraînement 95 munie d'au moins une dent 96.

Un bouton de libération 100 présente une surface de came 101 prévue pour appuyer sur une surface de came 102 du cliquet 90, et une extrémité de manutention 103 prévue pour être actionnée à la main.

Le levier d'entraînement 93 et le bouton de libération 100 sont articulés sur un même axe 104, entre les flasques 84, 85. Un moyen élastique non représenté, tel qu'un ressort, sollicite en permanence le levier 93 de façon que l'extrémité de manutention 94 soit poussée vers le pont 86.

Ainsi en l'absence de toute sollicitation extérieure, les pièces constitutives du mécanisme de serrage 80 occupent chacun la portion montrée à la figure 2.

Lorsque la première portion 52 est présente le long du pont 86 entre les flasques 84, 85, c'est-à-dire dans l'embase 83, le cliquet 90 s'oppose à un allongement du lien 51. Cela signifie que l'extrémité 56 de la première portion 52 ne peut se déplacer, dans un sens qui va d'une arête interne 105 vers une arête externe 106 de l'embase 83.

Un déplacement dans le sens inverse est par contre possible. Pour ce faire un utilisateur peut actionner le levier d'entraînement 93, à l'aide de l'extrémité 94, de façon que les dents 96 entraînent la portion 52. Dans ce cas l'extrémité 56 de la portion 52 se déplace dans un sens qui va de l'arête externe 106 vers l'arête interne 105. Cela signifie que le lien 51 devient plus court. Le serrage de la chaussure devient plus fort.

A l'inverse l'utilisateur peut desserrer le lien, ou même libérer la chaussure en ouvrant le lien. Pour cela il lui suffit d'agir, par exemple avec un doigt, sur l'extrémité de manutention 103 du bouton de libération 100. Le levier d'entraînement 93 n'est alors pas sollicité, son extrémité de manutention 94 occupant la position la plus proche du pont 86.

La surface de came 101 du bouton 100 appuie sur la surface de came 102 du cliquet 90, de façon que la zone de retenue 92 du cliquet 90 s'éloigne du pont 86 et de la première portion 52. Le lien 51 peut s'allonger, car le cliquet 90 ne retient plus la première portion 52.

Bien entendu, dès que l'action sur le bouton 100 cesse, le cliquet 90 reprend une position de retenue.

Un avantage, induit par la structure du mécanisme de serrage 80, est que l'action manuelle sur le bouton de libération 100 tend à allonger et à ouvrir le lien 51.

Bien entendu, après l'ouverture du lien 51, l'extrémité libre 56 de la première portion 52 est à l'écart du mécanisme de serrage à cliquet 80, la première portion 52 ne passant plus dans le mécanisme 80.

Pour refermer le lien 51, l'utilisateur va chercher à introduire l'extrémité libre 56 dans le mécanisme à cliquet.

Dans le but de faciliter cette opération, le dispositif 1 selon l'invention comprend un moyen d'attraction de la première portion 52 vers le mécanisme de serrage 80.

Le moyen d'attraction attire l'extrémité libre 56 de la première portion 52 vers le mécanisme 80. Ainsi l'extrémité libre 56 est sollicitée vers et contre le mécanisme. Cela maintient la première portion 52 en position d'introduction. C'est pourquoi la mise en place de l'extrémité libre 56 est facilitée. Il suffit alors à l'utilisateur d'agir sur le levier d'entraînement 93 pour fermer et serrer le lien 51.

Selon la première forme de réalisation décrite, comme on le comprend à l'aide de l'ensemble des figures 1 à 6, le moyen d'attraction de la première portion 52 vers le mécanisme 80 comprend un premier aimant 110. Celui-ci 110 est par exemple solidarisé à la première portion 52 du lien 51, au niveau de l'extrémité libre 56.

L'aimant 110 présente l'aspect d'une rondelle plate, circulaire. Le diamètre de l'aimant 110 est légèrement inférieur à la largeur w de la première portion 52. L'épaisseur de l'aimant 110 est légèrement inférieure à l'épaisseur t de la première portion 52. Les dimensions de l'aimant 110 permettent son intégration dans la première portion 52. En fait l'aimant est disposé parallèlement à la première portion 52, à l'intérieur de celle-ci. Ainsi, comme on le verra mieux par la suite, le passage de la portion 52 dans le mécanisme 80 se fait facilement.

Bien entendu, d'autres formes d'aimants pourraient convenir, notamment des formes parallélépipédiques.

Selon la première forme de réalisation décrite, la solidarisation de l'aimant 110 à la portion 52 est réalisée par logement de l'aimant dans la portion. Ce mode de solidarisation est lié à la nature de la portion 52, laquelle comprend une matière synthétique moulable. Ainsi l'aimant 110 est disposé dans un moule, puis la matière constitutive de la portion 52 est moulée autour. Au final l'aimant 110 est logé par surmoulage dans une cavité 111 de la première portion 52. La cavité 111 présente une première ouverture 112 du côté des dents 81, et une ouverture 113 du côté opposé aux dents 81. Les ouvertures 112, 113 sont par exemple de section circulaire, avec un diamètre inférieur à celui de l'aimant 110. Pour maintenir l'aimant entre les ouvertures 112, 113, la cavité 111 présente un élargissement 114 dont la forme est par exemple circulaire, et dont le diamètre est sensiblement égal à celui de l'aimant. Il s'ensuit que l'aimant est retenu dans la cavité 111, mais qu'il est visible à travers les ouvertures 112, 113.

Bien entendu, il pourrait être prévu d'autres moyens pour retenir l'aimant sur la première portion 52. Notamment, l'aimant pourrait être noyé dans la portion 52. Dans ce cas aucune ouverture ne permet de le voir.

Un avantage procuré par les ouvertures 112, 113 est de permettre une meilleure conductibilité magnétique. Ainsi, comme on le verra mieux après, l'attraction entre l'aimant et le mécanisme de serrage 80 est plus forte. Cela facilite l'approche de l'extrémité libre 56 de la première portion 52 vers le mécanisme de serrage 80.

Le moyen d'attraction de la première portion 52 vers le mécanisme 80 comprend aussi un matériau apte à attirer un aimant.

En fait pour attirer l'aimant 110, et donc la première portion 52, l'un au moins des éléments constitutifs du mécanisme de serrage 80 comprend un matériau apte à attirer l'aimant. Notamment le mécanisme 80 comprend au moins un élément métallique à base de fer.

Selon la première forme de réalisation de l'invention, l'embase 83 du mécanisme de serrage 80 est en acier. Par corollaire, puisque l'embase 83 est une pièce monobloc, les flasques 84, 85 et le pont 86 sont en acier. Ce matériau attire l'aimant 110.

Il se produit donc une attraction naturelle entre l'extrémité libre 56 et le mécanisme 80.

Cette attraction guide l'extrémité 80, c'est-à-dire vers l'embase 83, au niveau des flasques 84, 85 et du pont 86, mais aussi au niveau de l'extrémité d'entraînement 95. Cette situation est visible sur la figure 6. Dans cette configuration les première 52 et deuxième 53 portions du lien 51 sont en contact magnétique l'une avec l'autre, via l'aimant 110 et l'embase 83. A ce stade le lien n'est pas fermé.

Cependant, pour obtenir la fermeture du lien 51, il suffit d'actionner le levier 93 comme il a été expliqué. Le lien 51 se retrouve dans une situation de fermeture, comme on le voit sur les figures 1 et 2.

L'extrémité libre 56 a traversé le mécanisme 80, dans un sens qui va de l'arête externe 106 vers l'arête interne 105 de l'embase 83. L'aimant 110 ne perturbe pas l'action du mécanisme de serrage 80.

Bien entendu, il peut alternativement ou complémentairement être prévu que d'autres éléments du mécanisme de serrage 80 soient en acier. Par exemple le levier d'entraînement 93, ou le cliquet 90. L'intérêt de choisir l'embase 83 pour faire une pièce d'attraction est d'offrir une surface maximale pour un poids minimal.

Les autres formes de réalisation sont décrites ci-après à l'aide des figures 7 et 8. Pour des raisons de commodité, seuls les éléments nécessaires à la compréhension sont mis en évidence.

Pour la deuxième forme de réalisation, selon la figure 7, on retrouve un dispositif 131 dont un lien 132 comprend une première portion 133, une deuxième portion 134, et un mécanisme de serrage 135.

Le moyen d'attraction comprend un premier aimant 140 disposé au niveau de l'extrémité libre 141 de la première portion 133.

Selon la deuxième forme de réalisation, le moyen d'attraction comprend un deuxième aimant 142 disposé au niveau de l'extrémité libre 134. Plus précisément le deuxième aimant 142 est solidarisé à la deuxième portion, à l'entrée 144 du mécanisme de serrage 135. Bien entendu, les aimants 140,142 s'attirent l'un l'autre pour amener la première portion 133 vers le mécanisme de serrage 135.

Bien entendu le premier aimant 140 pourrait être remplacé par un matériau qui attire le deuxième aimant 142. Par exemple le premier aimant 140 pourrait être remplacé par une plaque d'acier. Ce qui revient à dire que le matériau qui attire l'aimant 142 est solidarisé à la première portion 133.

Pour la troisième forme de réalisation, selon la figure 8, l'article de sport est une chaussure 160, laquelle est munie d'un lien 161 prévu pour serrer la tige 162 au niveau du cou-de-pied.

Le lien 161 comprend une première portion 163, une deuxième portion 164, un mécanisme de serrage 165, et un moyen d'attraction de la première portion 163 vers le mécanisme de serrage 165. Ce moyen d'attraction comprend par exemple un aimant 165 disposé vers une extrémité libre 167 de la première portion 163.

D'une manière générale, l'invention est réalisée à partir de matériaux et selon des techniques de mise en oeuvre connus de l'homme du métier.

Bien entendu l'invention n'est pas limitée aux formes de réalisation ci-avant décrites, et comprend tous les équivalents techniques pouvant entrer dans la portée des revendications qui vont suivre.

En particulier l'invention s'applique aussi au premier lien 50, ou lien avant.

D'autre part, il peut être prévu plusieurs aimants sur une même portion de lien.

Toute portion de lien peut être réglable en longueur, ou non.

Dans tous les cas un aimant peut être solidarisé à l'une des portions d'un lien, tandis que le matériau apte à attirer l'aimant est solidarisé à l'autre des portions du lien.

Toute portion de lien peut comprendre une matière relativement rigide et inextensible, telle qu'une matière plastique. Alternativement, ou complémentairement, toute portion de lien peut comprendre une matière souple et inextensible, telle qu'une sangle comprenant elle-même des fils tissés.

Bien entendu une portion de lien peut comprendre, reliées l'une à l'autre, une sous-portion rigide et une sous-portion souple. La souplesse permet de tordre la portion, et d'orienter son extrémité libre dans une direction choisie.

Un lien peut comprendre une portion dont l'extrémité libre est souple et inextensible, le mécanisme de serrage quant à lui agissant par serrage à l'aide d'une surface de came.

## Revendications

1. Article (1, 131,160) comprenant un lien (50, 51, 132, 161) de retenue ou de serrage d'un pied ou d'une chaussure, le lien (50, 51, 132,161) comprenant une première portion (52, 133, 163), une deuxième portion (53, 134, 164), et un mécanisme de serrage (80, 135, 165) solidarisé à 1a deuxième portion (53,134,164),
**caractérisé par le fait qu'**il comprend un moyen d'attraction de la première portion (52,133,163) vers le mécanisme de serrage (80, 135, 165).

2. Article (1, 131, 160) selon la revendication 1, **caractérisé par le fait que** le moyen d'attraction de la première portion (52, 133, 163) vers le mécanisme de serrage (80, 135, 165) comprend un aimant (110, 140, 142, 166) solidarisé à l'une des portions (52, 53, 133, 134, 163, 164), et **par le fait que** le moyen d'attraction comprend un matériau apte à attirer l'aimant solidarisé à l'autre des portions du lien.

3. Article (1, 131, 160) selon la revendication 2, **caractérisé par le fait que** l'aimant (110, 140, 166) est solidarisé à la première portion (52, 133, 163) du lien (50, 51, 132, 161), et **par le fait qu'**un des éléments constitutifs du mécanisme de serrage (80, 135, 165) comprend un matériau apte à attirer l'aimant.

4. Article (1, 131, 160) selon l'une des revendications 1 à 3, **caractérisé par le fait que** le mécanisme de serrage (80, 135, 165) comprend une embase (83) en forme de U prévue pour guider la première portion (52,133,163).

5. Article (1, 131, 160) selon l'une des revendications 1 à 4, **caractérisé par le fait que** le mécanisme de serrage (80, 135, 165) comprend une embase (83) en acier.

6. Article (1,131,160) selon l'une des revendications 2 à 5, **caractérisé par le fait que** l'aimant (110,140, 166) est logé dans une cavité (111) de la première portion (52, 133, 163) du lien (50, 51, 132, 161).

7. Article (131) selon l'une des revendications 1 à 6, **caractérisé par le fait que** le moyen d'attraction de la première portion (52, 133, 163) vers le mécanisme de serrage (80, 135, 165) comprend un premier aimant (110, 140, 166) solidarisé à la première portion (52,133,163), ainsi qu'un deuxième aimant (142) solidarisé à la deuxième portion (53, 134, 164).

8. Article (1,131) selon la revendication 1 ou 2, **caractérisé par le fait que** le moyen d'attraction comprend un aimant (142) solidarisé à la deuxième portion (53, 134, 164), ainsi qu'un matériau qui attire l'aimant (142) solidarisé à la première portion (133).

9. Article (1, 131) selon l'une des revendications 1 à 8, **caractérisé par le fait que** c'est un dispositif de retenue d'un pied ou d'une chaussure.

10. Article (160) selon l'une des revendications 1 à 8, **caractérisé par le fait que** c'est une chaussure.
